# EUROPÄISCHE PATENTSCHRIFT

(11) **EP 4 348 781 B1**
(45) Veröffentlichungstag und Bekanntmachung des Hinweises auf die Patenterteilung: **26.02.2025**
(21) Anmeldenummer: 22718902.4
(22) Anmeldetag: 28.03.2022
(51) Int. Cl.: H01T 21/02, B25B 27/00, B25B 27/06

(54) **WERKZEUG ZUR ENTFERNUNG EINES DICHTRINGS VON EINER ZÜNDKERZE**
TOOL FOR REMOVING A SEAL RING FROM A SPARK PLUG
OUTIL POUR RETIRER UNE BAGUE D'ÉTANCHÉITÉ D'UNE BOUGIE D'ALLUMAGE

(30) Priorität: 28.05.2021 DE 102021205445
(43) Veröffentlichungstag der Anmeldung: 10.04.2024
(73) Patentinhaber: Robert Bosch GmbH, 70442 Stuttgart (DE)
(72) Erfinder: VINNIK, Mihail, Saratov, Engels, 413100 (RU)
(86) Internationale Anmeldenummer: PCT/EP2022/058137
(87) Internationale Veröffentlichungsnummer: WO 2022/248101

(56) Entgegenhaltungen:
- WO-A1-2017/076650
- US-A- 3 401 445
- US-A- 4 211 446
- US-A- 4 502 197

## Beschreibung

### Stand der Technik

Die vorliegende Erfindung betrifft ein Werkzeug zum Entfernen eines Rings, insbesondere Metalldichtrings, von einer Zündkerze, insbesondere einer Hakenzündkerze oder einer Vorkammerzündkerze.

Aus der US 3 401 445 A ist ein Werkzeug zum Entfernen eines Dichtungsrings bekannt.

Zündkerzen werden beispielsweise bei Brennkraftmaschinen in Zylinderköpfe mittels eines Außengewindes in eine Gewindebohrung im Zylinderkopf eingeschraubt. Figur 1 zeigt beispielhaft eine Hakenzündkerze 10 mit einer Mittelelektrode 13 und einer Masseelektrode 14. Ein Gehäuse 11 weist ein Außengewinde 12 auf, mit welchem die Zündkerze in eine Gewindebohrung in den Zylinderkopf oder dgl. eingeschraubt wird. Das Bezugszeichen 15 bezeichnet einen elektrischen Isolator. Am Gehäuse 11 ist ein Absatz 11a zwischen dem Außengewinde 12 und einem Werkzeugansatzbereich 17 angeordnet. Am Absatz 11a ist ein Metalldichtring 16 vorgesehen, welcher im eingeschraubten Zustand der Zündkerze verhindert, dass Gase aus dem Brennraum über einen Spalt zwischen der Zündkerze und dem Zylinderkopf zur Außenseite gelangen. Beim Einschrauben der Zündkerze in den Zylinderkopf wird dieser Metalldichtring 16 häufig plastisch verformt, was zu einer verbesserten Abdichtung zwischen Zündkerze und Zylinderkopf führt. Beispielsweise bei Wartungsarbeiten werden die Zündkerzen aus dem Zylinderkopf herausgeschraubt und gegebenenfalls wiederverwendet. Hier muss dann der Metalldichtring 16 von der Zündkerze abgezogen und ersetzt werden, was aufgrund der Verformung häufig sehr schwierig ist. Insbesondere muss darauf geachtet werden, dass das Gewinde 12 der Zündkerze nicht bei der Entfernung des Metalldichtrings 16 beschädigt wird. Wenn der Metalldichtring dann entfernt ist, kann ein neuer Metalldichtring aufgeschoben werden und die Zündkerze wieder in den Zylinderkopf eingeschraubt werden. Somit ist die Entfernung des Metalldichtrings relativ aufwendig und häufig auch mit Beschädigungen der Zündkerze verbunden, so dass diese nicht wiederverwendet werden kann. Es wäre daher wünschenswert, ein Werkzeug zu haben, welches das Entfernen des Metalldichtrings von der Zündkerze erleichtert.

### Offenbarung der Erfindung

Das erfindungsgemäße Werkzeug zum Entfernen eines Metalldichtrings von einer Zündkerze mit den Merkmalen des Anspruchs 1 weist demgegenüber den Vorteil auf, dass auf einfache und schnelle Weise der Metalldichtring von der Zündkerze entfernt werden kann. Dabei ist die Gefahr einer Beschädigung der Zündkerze durch den Vorgang des Entfernens des Metalldichtrings nicht gegeben, so dass eine Wiederverwertbarkeit der Zündkerze nach Anbringen eines neuen Metalldichtrings möglich ist. Dies wird erfindungsgemäß dadurch erreicht, dass das Werkzeug ein Gehäuse mit einem Aufnahmeraum zur Aufnahme der Zündkerze aufweist. Das Gehäuse umfasst eine offene Längsseite, an der der Aufnahmeraum freiliegt und eingerichtet ist, über die offene Längsseite die Zündkerze in den Aufnahmeraum einzulegen. Ferner umfasst das Werkzeug eine Abstützeinrichtung, welche in den Aufnahmeraum vorsteht. Die Abstützeinrichtung ist dabei derart angeordnet, dass eine eingelegte Zündkerze mit Metalldichtring derart im Aufnahmeraum liegt, dass der Metalldichtring an der Abstützeinrichtung in Axialrichtung des Werkzeugs zumindest teilweise anliegt. Ferner umfasst das Werkzeug eine Schneideinrichtung, welche im Aufnahmeraum in der Axialrichtung des Werkzeugs bewegbar ist. Zwischen der Schneideinrichtung und der Abstützeinrichtung ist ein Spalt zur Aufnahme des Metalldichtrings der Zündkerze ausgebildet. Das Werkzeug umfasst ferner eine Betätigungseinrichtung, welche von Hand betätigbar ist und mit der Schneideinrichtung in Wirkverbindung steht, um die Axialbewegung der Schneideinrichtung im Aufnahmeraum auszuführen. Bei der Axialbewegung der Schneideinrichtung wird diese axial in den Spalt zwischen der Schneideinrichtung und der Abstützeinrichtung bewegt, in welcher der Metalldichtring liegt, um den Metalldichtring axial zu schneiden. Dies ist möglich, da der Metalldichtring sich an der Abstützeinrichtung einerseits abstützt und von der anderen Seite mittels der Schneideinrichtung zerteilt wird. Dadurch kann der Metalldichtring nach Entnahme der Zündkerze aus dem Werkzeug einfach von der Zündkerze entfernt werden, bzw. die Einzelteile des Metalldichtrings fallen einfach ab.

Die Unteransprüche zeigen bevorzugte Weiterbildungen der Erfindung.

Vorzugsweise weist die Betätigungseinrichtung einen Hebel auf, welcher mit der Schneidverbindung in Wirkverbindung steht. Dadurch wird eine notwendige Kraft zur Teilung des Metalldichtrings signifikant reduziert, da durch den Hebel eine Kraftverstärkung entsprechend dem Hebelgesetz bei der Betätigung des Werkzeugs ausgeführt wird.

Weiter bevorzugt umfasst die Schneideinrichtung ein Basiselement, an welchem wenigstens eine Schneide angeordnet ist. Das Basiselement stellt dabei sicher, dass die Axialbewegung der Schneideinrichtung sicher ausgeführt werden kann. Wenn die Schneideinrichtung genau eine Schneide aufweist, wird in den Metalldichtring nach Betätigung des Werkzeugs nur ein Schlitz eingebracht. Dadurch ist nach der Entnahme der Zündkerze die Entfernung des Metalldichtrings von der Zündkerze etwas beschwerlich. Vorzugsweise weist die Schneideinrichtung daher zwei oder drei oder vier Schneiden auf. Entsprechend wird dann der Metalldichtring in zwei, drei oder vier Teile zerteilt. Dadurch ist eine Entfernung des zerteilten Metalldichtrings von der Zündkerze einfach möglich bzw. dieser fällt nach dem Zerteilungsvorgang automatisch von der Zündkerze ab.

Um eine gleichmäßige Krafteinleitung der Schneideinrichtung auf den Metalldichtring sicherzustellen, umfasst das Basiselement einen Ring, an welchem die Schneiden angeordnet sind. Die Schneiden sind vorzugsweise am äußeren Umfang des Rings angeordnet.

Weiter bevorzugt sind die Schneiden der Schneideinrichtung austauschbar angeordnet. Hierdurch kann nach einer gewissen Nutzungsdauer ein Austausch der Schneiden erfolgen, falls diese durch die Nutzung stumpf geworden sein sollten.

Gemäß einer weiteren bevorzugten Ausgestaltung der Erfindung umfasst die Betätigungseinrichtung ein mit dem Hebel gelenkig verbundenes erstes Führungselement und einen Zylinder mit sich verjüngendem Ende. Das sich verjüngende Ende des Zylinders steht mit dem ersten Führungselement in Kontakt. Weiter ist das Zylinderelement mit der Schneideinrichtung in Wirkverbindung. Somit wird durch die Betätigung des Hebels das erste Führungselement axial bewegt, welches über den Zylinder die Bewegung auf die Schneideinrichtung überträgt. Durch die Ausbildung des Zylinders mit einem sich verjüngenden Ende ist auch bei Vorhandensein eines gewissen Spiels der Einzelteile der Betätigungseinrichtung eine sichere axiale Bewegbarkeit der Schneideinrichtung gegeben.

Besonders bevorzugt umfasst die Betätigungseinrichtung ferner ein zweites Führungselement, welches zwischen dem Zylinder und der Schneideinrichtung angeordnet ist. Besonders bevorzugt ist ein Verbindungselement vorgesehen, welche am zweiten Führungselement angeordnet ist und in Wirkverbindung mit dem Basiselement der Schneideinrichtung steht.

Besonders bevorzugt umfasst das Werkzeug ferner ein Rückstellelement, welches die Betätigungseinrichtung und die Schneideinrichtung automatisch in den Ausgangszustand zurückstellt. Vorzugsweise ist das Rückstellelement dabei in die Betätigungseinrichtung integriert, insbesondere zwischen den Zylinder und dem zweiten Führungselement. Das Rückstellelement ist vorzugsweise eine Feder, insbesondere eine Zylinderfeder, wobei das zweite Führungselement weiter bevorzugt eine Federaufnahme aufweist.

Weiter bevorzugt umfasst das Gehäuse eine Austrittsöffnung in Axialrichtung, aus der eine eingelegte Zündkerze teilweise in die Umgebung austritt. Dadurch kann insbesondere eine axiale Länge des Werkzeugs reduziert werden und insbesondere können Zündkerzen mit unterschiedlichen axialen Längen problemlos mit dem gleichen Werkzeug bearbeitet werden, um die jeweiligen Metalldichtringe an den Zündkerzen zu entfernen.

Der Aufnahmeraum des Werkzeugs kann dabei relativ groß ausgestaltet werden, da es nicht notwendig ist, dass die Zündkerze sich selbst am Aufnahmeraum an einer Seite abstützt, sondern es ausreichend für die Entfernung des Metalldichtrings ist, wenn sich der Metalldichtring an der Abstützeinrichtung abstützt. Vorzugsweise weist der Aufnahmeraum einen Absatz auf, so dass der Aufnahmeraum im Wesentlichen einer Außenkontur der Zündkerze entspricht.

Für eine platzsparende Aufbewahrung weist das Gehäuse vorzugsweise an einer Außenseite eine Aussparung zur Aufnahme des Hebels auf. Hierbei kann auch eine Halteeinrichtung für den Hebel vorgesehen sein, damit dieser in der Aussparung an der Außenseite des Gehäuses positioniert verbleibt. Die Halteeinrichtung kann beispielsweise eine Hinterschneidung oder ein Einclipsen des Hebels in eine entsprechend ausgebildete Halteeinrichtung sein.

Das erfindungsgemäße Werkzeug kann bei allen Arten von Zündkerzen, insbesondere Hakenzündkerzen und Vorkammerzündkerzen, verwendet werden. Das Gehäuse des Werkzeugs ist vorzugsweise aus einem Metallmaterial hergestellt.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische, nur teilweise geschnittene Ansicht einer Hakenzündkerze mit einem zu entfernenden Metalldichtring,
- Figur 2: eine schematische, perspektivische Ansicht eines Werkzeugs gemäß der Erfindung mit einer in das Werkzeug eingelegten Zündkerze,
- Figur 3: eine schematische Seitenansicht des Werkzeugs von Figur 2, und
- Figur 4: eine schematische Teil-Schnittansicht des Werkzeugs von Figur 2.

### Bevorzugte Ausführungsform der Erfindung

Nachfolgend wird unter Bezugnahme auf die Figuren 1 bis 4 ein Werkzeug 1 gemäß einem bevorzugten Ausführungsbeispiel der Erfindung im Detail beschrieben.

Das Werkzeug 1 ist in der Lage, den in Figur 1 an einer Zündkerze angeordneten Metalldichtring 16 sicher zu entfernen. Hierbei kann der Metalldichtring 16 auch plastisch verformt sein und sehr fest mit der Zündkerze verbunden sein.

Die Figuren 2 und 3 zeigen eine Gesamtansicht des Werkzeugs 1. Das Werkzeug 1 umfasst ein Gehäuse 2 aus einem Metallmaterial mit einem Aufnahmeraum 3 für die Zündkerze. Figur 2 zeigt den eingelegten Zustand der Zündkerze 10 im Aufnahmeraum 3. Das Gehäuse 2 weist dabei eine offene Längsseite auf, an der der Aufnahmeraum 3 freiliegt und eingerichtet ist, dass die Zündkerze 10 in den Aufnahmeraum 3 eingelegt werden kann.

Das Gehäuse 2 weist in einer Axialrichtung X-X eine Austrittsöffnung 30 auf, aus der, wie in Figur 2 gezeigt, die Zündkerze 10 teilweise aus dem Werkzeug 1 austritt. Diese Austrittsöffnung 30 ermöglicht hierbei, dass das Werkzeug für Zündkerzen mit unterschiedlichsten geometrischen Abmessungen geeignet ist. Der Aufnahmeraum 3 umfasst ferner einen Absatz 31, so dass der Aufnahmeraum im Wesentlichen einer Außenkontur der Zündkerze entspricht.

Das Werkzeug 1 umfasst ferner eine Abstützeinrichtung 4, welche in den Aufnahmeraum 3 vorsteht. Die Abstützeinrichtung 4 ist auch im Detail aus Figur 4 ersichtlich. Die Abstützeinrichtung 4 ist dabei eine in den Aufnahmeraum 3 vorstehende ringförmige Scheibe, welche fest mit dem Gehäuse 2, beispielsweise über eine Schweißverbindung, verbunden ist. Alternativ ist die Abstützeinrichtung einstückig mit dem Gehäuse 2 ausgebildet.

Die Abstützeinrichtung 4 ist eingerichtet, dass bei eingelegter Zündkerze der zu entfernende Metalldichtring 16 an einer Seite an der Abstützeinrichtung 4 anliegt.

Das Werkzeug 1 umfasst ferner eine Schneideinrichtung 5, welche im Aufnahmeraum 3 in Axialrichtung X-X des Werkzeugs bewegbar ist. Die Schneideinrichtung 5 ist in der in Figur 4 gezeigten Ausgangsstellung derart angeordnet, dass ein Spalt 8 zwischen der Schneideinrichtung 5 und der Abstützeinrichtung 4 gebildet ist. In diesen Spalt 8 ist bei eingelegter Zündkerze der Metalldichtring 16 positioniert. Dies ist in Figur 4 durch den gestrichelt eingezeichneten Metalldichtring 16 angedeutet.

Ferner umfasst das Werkzeug 1 eine Betätigungseinrichtung 6, welche von Hand betätigbar ist. Die Betätigungseinrichtung 6 steht mit der Schneideinrichtung 5 derart in Wirkverbindung, dass eine Axialbewegung der Schneideinrichtung 5 im Aufnahmeraum 3 ausführbar ist. Dabei wird die Schneideinrichtung 5 in den Spalt 8 bewegt, um den Metalldichtring 16 axial zu zerteilen. Dies ist in Figur 4 durch den Pfeil A angedeutet.

Die Betätigungseinrichtung 6 umfasst, wie aus den Figuren 3 und 4 ersichtlich ist, einen Hebel 60, welcher von Hand betätigbar ist und welcher gelenkig am Gehäuse 2 des Werkzeugs angelenkt ist. Das Gelenk 65 ist in Figur 4 schematisch dargestellt. Die Betätigungseinrichtung 6 umfasst ferner ein erstes Führungselement 61, welches im Aufnahmeraum 3 axial beweglich geführt ist. Ferner umfasst die Betätigungseinrichtung 6 einen Zylinder 63 mit einem sich verjüngenden Ende 63a. Das sich verjüngende Ende 63a befindet sich in Kontakt mit dem ersten Führungselement 61. Das andere Ende des Zylinders 63 ist mit einem Flansch 63b ausgebildet, welcher zur Aufnahme eines Endes eines Rückstellelements 7 dient. Die Betätigungseinrichtung 6 umfasst ferner ein zweites Führungselement 62, durch welches eine Stange 64 hindurchgeführt ist. An der Stange 64 ist ein Federhalter 64a angeordnet, welcher mit dem anderen Ende des Rückstellelements 7 in Kontakt steht. Die Stange 64 ist mit einer Schneidenplatte 51 der Schneideinrichtung 5 fest verbunden, beispielsweise mittels einer Schweißverbindung, um die axialen Bewegung auf die Schneideinrichtung 5 zu übertragen. An der Schneidenplatte 51 sind vier Stäbe 52 angeordnet, an deren Ende ein Ring 53 befestigt ist, an dem zwei Schneiden 50 angeordnet sind. Die Schneiden 50 sind an einem äußeren Umfang des Rings 53 an einander gegenüberliegenden Positionen angeordnet. Eine Breite der Schneiden 50 ist dabei gleich oder größer als eine Breite des Metalldichtrings 16, um sicherzustellen, dass dieser vollständig zerteilt wird.

Somit ist das Rückstellelement 7, welches in diesem Ausführungsbeispiel eine Zylinderfeder ist, Teil der Betätigungseinrichtung 6. Die Betätigungskraft, welche über den Hebel 60 ausgeübt wird, wird somit über das erste Führungselement 61, den Zylinder 63, das Rückstellelement 7, die Stange 64 die Schneidenplatte 51, die Stäbe 52 und den Ring 53 übertragen. Dadurch wird die Schneideinrichtung 5 in Richtung des Pfeils A gegen den Metalldichtring 16, welcher sich an der Abstützeinrichtung 4 abstützt, gedrückt und bei entsprechender Krafteinwirkung zerteilt.

Um eine Rückstellung sicherzustellen, ist das Rückstellelement 7 fest einerseits mit dem Zylinder 63 und andererseits mit der Stange 64 verbunden.

Somit kann durch das erfindungsgemäße Werkzeug 1 ein Metalldichtring 16 sicher von einer Zündkerze 10 durch Zerschneiden getrennt werden. In diesem Ausführungsbeispiel weist die Schneideinrichtung 5 zwei Schneiden 50 auf. Es sei jedoch angemerkt, dass es auch möglich ist, nur eine Schneide zu verwenden oder besonders bevorzugt drei oder vier Schneiden zu verwenden, um den Metalldichtring 16 in mehrere Stücke zu zerteilen.

Um ein sicheres Einlegen der Zündkerze 10 in den Aufnahmeraum 3 zu ermöglichen, weist der Aufnahmeraum 3 ungefähr die Form einer Außenkontur der Zündkerze auf. Durch die Abstützeinrichtung 4, welche im Wesentlichen U-förmig ausgebildet ist, um ein seitliches Einlegen der Zündkerze in das Werkzeug zu ermöglichen, kann die Zündkerze mit Metalldichtring 16 sicher in das Werkzeug derart eingelegt werden, dass der Metalldichtring 16 in den Spalt 8 zwischen der Schneideinrichtung 5 und der Abstützeinrichtung 4 positioniert ist. Der Spalt 8 ist dabei so gewählt, dass Metalldichtringe unterschiedlicher Dicken einlegbar sind. Durch das Vorsehen der Austrittsöffnung 30 können somit einerseits unterschiedlich lange Zündkerzen und andererseits Zündkerzen mit unterschiedlich dicken Metalldichtringen sicher bearbeitet werden.

## Patentansprüche

1. Werkzeug zum Entfernen eines Metalldichtrings (16) von einer Zündkerze, umfassend:
- ein Gehäuse (2) mit einem Aufnahmeraum (3) für die Zündkerze, wobei das Gehäuse (2) eine offene Längsseite (20) aufweist, an der der Aufnahmeraum (3) frei liegt und eingerichtet ist, die Zündkerze über die offene Längsseite in den Aufnahmeraum einzulegen,
- eine Abstützeinrichtung (4), welche in den Aufnahmeraum (3) vorsteht und an welcher der Metalldichtring der in den Aufnahmeraum (3) eingelegten Zündkerze in Axialrichtung (X-X) anliegt,
- eine Schneideneinrichtung (5), welche im Aufnahmeraum (3) in der Axialrichtung (X-X) des Werkzeugs bewegbar ist, wobei zwischen der Schneideinrichtung (5) und der Abstützeinrichtung (4) ein Spalt (8) zur Aufnahme des Metalldichtrings (16) der Zündkerze ausgebildet ist, und
- eine Betätigungseinrichtung (6), welche von Hand betätigbar ist und mit der Schneideinrichtung (5) in Wirkverbindung steht, um die Axialbewegung der Schneideinrichtung (5) im Aufnahmeraum (3) auszuführen und die Schneideinrichtung (5) in Axialrichtung (X-X) in den Spalt (8) zu bewegen, um den Metalldichtring zu zerschneiden.

2. Werkzeug nach Anspruch 1, wobei die Betätigungseinrichtung (6) einen Hebel (60) umfasst, welcher mit der Schneideinrichtung (5) in Wirkverbindung steht, wobei die Schneideinrichtung (5) bei Betätigung des Hebels (60) in Axialrichtung (X-X) bewegbar ist.

3. Werkzeug nach einem der vorhergehenden Ansprüche, wobei die Schneideinrichtung (5) ein Basiselement (51) aufweist, an welchem wenigstens eine Schneide (50) angeordnet ist.

4. Werkzeug nach Anspruch 3, wobei die Schneideinrichtung (5) zwei oder drei oder vier oder mehr Schneiden (50) aufweist.

5. Werkzeug nach Anspruch 3 oder 4, wobei das Basiselement (51) einen Ring umfasst.

6. Werkzeug nach einem der Ansprüche 2 bis 5, wobei die Betätigungseinrichtung (6) ein mit dem Hebel (60) gelenkig verbundenes erstes Führungselement (61) und einen Zylinder (63) mit einem sich verjüngenden Ende (63a) umfasst, wobei das sich verjüngende Ende mit dem ersten Führungselement (61) in Kontakt steht, und wobei der Zylinder mit der Schneideinrichtung (5) in Wirkverbindung steht, um die Axialbewegung der Schneideinrichtung (5) auszuführen.

7. Werkzeug nach Anspruch 6, wobei die Betätigungseinrichtung (6) ferner ein zweites Führungselement (62) aufweist, welches zwischen dem Zylinder (63) und der Schneideinrichtung (5) angeordnet ist.

8. Werkzeug nach einem der vorhergehenden Ansprüche, ferner umfassend ein Rückstellelement (7), um die Betätigungseinrichtung (6) und die Schneideinrichtung (5) in einen Ausgangszustand zurückzustellen.

9. Werkzeug nach einem der vorhergehenden Ansprüche, wobei das Gehäuse (2) eine Austrittsöffnung (30) in Axialrichtung (X-X) aufweist, aus welcher ein Teil einer eingelegten Zündkerze austreten kann.

10. Werkzeug nach einem der Ansprüche 2 bis 9, wobei das Gehäuse (2) an einer Außenseite eine Ausnehmung (21) zur Aufnahme des Hebels (60) aufweist, und/oder wobei der Aufnahmeraum (3) einen Absatz aufweist, so dass der Aufnahmeraum im Wesentlichen einer Außenkontur der Zündkerze entspricht.

## Claims

1. Tool for removing a metal seal ring (16) from a spark plug, comprising:
- a housing (2) having a receptacle space (3) for the spark plug, wherein the housing (2) has an open longitudinal side (20) on which the receptacle space (3) is exposed and is specified up to insert the spark plug into the receptacle space by way of the open longitudinal side,
- a support device (4) which projects into the receptacle space (3) and against which the metal seal ring of the spark plug, when inserted into the receptacle space (3), rests in the axial direction (X-X),
- a cutting device (5) which is movable in the axial direction (X-X) of the tool in the receptacle space (3), wherein a gap (8) for receiving the metal seal ring (16) of the spark plug is formed between the cutting device (5) and the support device (4), and
- an activation device (6) which can be operated by hand and is operatively connected to the cutting device (5) in order to carry out the axial movement of the cutting device (5) in the receptacle chamber (3) and to move the cutting device (5) in the axial direction (X-X) into the gap (8) in order to cut the metal sealing ring.

2. Tool according to Claim 1, wherein the activation device (6) comprises a lever (60), which is operatively connected to the cutting device (5), wherein the cutting device (5) is movable in the axial direction (X-X) when activating the lever (60).

3. Tool according to one of the preceding claims, wherein the cutting device (5) has a base element (51) on which is disposed at least one blade (50).

4. Tool according to Claim 3, wherein the cutting device (5) has two or three or four or more blades (50).

5. Tool according to Claim 3 or 4, wherein the base element (51) comprises a ring.

6. Tool according to one of Claims 2 to 5, wherein the activation device (6) comprises a first guide element (61) which is connected to the lever (60) in an articulated manner, and a cylinder (63) having a tapered end (63a), wherein the tapered end is in contact with the first guide element (61), and wherein the cylinder is operatively connected to the cutting device (5) in order to carry out the axial movement of the cutting device (5).

7. Tool according to Claim 6, wherein the activation device (6) furthermore comprises a second guide element (62) which is disposed between the cylinder (63) and the cutting device (5).

8. Tool according to one of the preceding claims, furthermore comprising a restoring element (7) for restoring the activation device (6) and the cutting device (5) to an initial state.

9. Tool according to one of the preceding claims, wherein the housing (2) has an exit opening (30) in the axial direction (X-X), from which part of an inserted spark plug can exit.

10. Tool according to one of Claims 2 to 9, wherein the housing (2) has on an external side a recess (21) for receiving the lever (60), and/or wherein the receptacle space (3) has a step so that the receptacle space corresponds substantially to an external contour of the spark plug.

## Revendications

1. Outil pour retirer une bague d'étanchéité métallique (16) d'une bougie d'allumage, comprenant :
- un boîtier (2) pourvu d'un espace de réception (3) pour la bougie d'allumage, le boîtier (2) présentant un côté longitudinal ouvert (20) au niveau duquel l'espace de réception (3) est exposé librement et étant conçu pour l'insertion de la bougie d'allumage dans l'espace de réception par le côté longitudinal ouvert,
- un dispositif d'appui (4), lequel fait saillie dans l'espace de réception (3) et contre lequel repose, dans la direction axiale (X-X), la bague d'étanchéité métallique de la bougie d'allumage insérée dans l'espace de réception (3),
- un dispositif de coupe (5), lequel est mobile dans l'espace de réception (3) dans la direction axiale (X-X) de l'outil, une fente (8) destinée à recevoir la bague d'étanchéité métallique (16) de la bougie d'allumage étant formée entre le dispositif de coupe (5) et le dispositif d'appui (4), et
- un dispositif d'actionnement (6), lequel peut être actionné manuellement et qui est en liaison active avec le dispositif de coupe (5) afin d'exécuter le mouvement axial du dispositif de coupe (5) dans l'espace de réception (3) et déplacer le dispositif de coupe (5) dans la direction axiale (X-X) dans la fente (8) afin de découper le joint d'étanchéité métallique.

2. Outil selon la revendication 1, le dispositif d'actionnement (6) comprenant un levier (60), lequel est en liaison active avec le dispositif de coupe (5), le dispositif de coupe (5) pouvant être déplacé dans la direction axiale (X-X) lors de l'actionnement du levier (60).

3. Outil selon l'une des revendications précédentes, le dispositif de coupe (5) possédant un élément de base (51) sur lequel est disposée au moins une lame (50).

4. Outil selon la revendication 3, le dispositif de coupe (5) possédant deux ou trois ou quatre lames (50) ou plus.

5. Outil selon la revendication 3 ou 4, l'élément de base (51) comprenant une bague.

6. Outil selon l'une des revendications 2 à 5, le dispositif d'actionnement (6) comprenant un premier élément de guidage (61) relié de manière articulée au levier (60) et un cylindre (63) ayant une extrémité effilée (63a), l'extrémité effilée étant en contact avec le premier élément de guidage (61), et le cylindre étant en liaison active avec le dispositif de coupe (5) afin d'effectuer le mouvement axial du dispositif de coupe (5).

7. Outil selon la revendication 6, le dispositif d'actionnement (6) possédant en outre un deuxième élément de guidage (62), lequel est disposé entre le cylindre (63) et le dispositif de coupe (5).

8. Outil selon l'une des revendications précédentes, comprenant en outre un élément de rappel (7) destiné à ramener le dispositif d'actionnement (6) et le dispositif de coupe (5) dans un état initial.

9. Outil selon l'une des revendications précédentes, le boîtier (2) possédant un orifice de sortie (30) dans la direction axiale (X-X), par lequel peut sortir une partie d'une bougie d'allumage insérée.

10. Outil selon l'une des revendications 2 à 9, le boîtier (2) possédant, sur un côté extérieur, un évidement (21) destiné à recevoir le levier (60) et/ou l'espace de réception (3) possédant un épaulement, de sorte que l'espace de réception correspond sensiblement à un contour extérieur de la bougie d'allumage.
